# EUROPÄISCHE PATENTSCHRIFT

(11) **EP 3 964 656 B1**
(45) Veröffentlichungstag und Bekanntmachung des Hinweises auf die Patenterteilung: **15.07.2026**
(21) Anmeldenummer: 20194136.6
(22) Anmeldetag: 02.09.2020
(51) Int. Cl.: E03D 13/00, A61H 35/00

(54) **URINAL MIT DUSCHFUNKTION FÜR DEN PENIS**
URINAL WITH SHOWER FUNCTION FOR THE PENIS
URINOIR AVEC FONCTION DE DOUCHE POUR LE PÉNIS

(43) Veröffentlichungstag der Anmeldung: 09.03.2022
(73) Patentinhaber: Walker, Alois, 6340 Baar (CH)
(72) Erfinder: Walker, Alois, 6340 Baar (CH)
(74) Vertreter: EGLI-EUROPEAN PATENT ATTORNEYS

(56) Entgegenhaltungen:
- WO-A1-2006/018677
- JP-A- 2000 282 529
- JP-A- H09 252 988
- US-A- 4 180 875

## Beschreibung

Die vorliegende Erfindung bezieht sich auf ein Urinal gemäß Anspruch 1, insbesondere auf ein Urinal mit integrierter Duschfunktion für Männer.

Bei Männern kann nach dem Urinieren in ein Urinal das Problem auftreten, dass an dem Penis hängengebliebene Urintropfen in die Hose oder Unterhose gelangen. Das führt sowohl objektiv zu mangelnder Hygiene als auch subjektiv zu einem mangelnden Hygienegefühl. Schlechter Geruch kann zur Unsicherheit führen, und bei Diabetespatienten kann die Infektionsgefahr erhöht sein. Bei herkömmlichen Urinalen kann dieses Problem durch Rückspritzer verstärkt sein, die entstehen, wenn der Urinstrahl auf eine glatte Fläche auftrifft.

All dies führt dazu, dass die Benutzung eines Urinals eher als ein unangenehmes Erlebnis empfunden wird, das nicht (anders als beispielsweise das Duschen) zu einem Wohlgefühl danach führt.

WO 2006/018677 A1 beschreibt ein Urinal mit einem Hygienesprinkler. Im oberen Teil des Urinals befindet sich der Hygienesprinkler mit einem verstellbaren Gelenkaufsatz und das mit einem Mischer versehene Versorgungssystem für heißes, kaltes oder lauwarmes Wasser. Der Gelenkaufsatz ist verstellbar, wobei eine Endstellung des Hygienesprinklers dafür sorgt, dass das aus ihm fließende Wasser nie über den Innenrand des Urinalkörpers hinausläuft. Der Hygienesprinkler wird über die Sprinklersteuerung in Betrieb genommen, die zweckmäßigerweise ein optoelektronischer Sensor sein kann, der auf absichtliche Handbewegungen innerhalb eines Abstands von 5 bis 40 cm vor dem Sensor reagiert.

JP H09-252988 A beschreibt ein Urinal mit einem verstellbaren Schlauch. Aus einer Düse am vorderen Ende des Schlauchs wird Waschflüssigkeit ausgestoßen.

US 4,180,875 A beschreibt eine Urin-Entsorgungs-Bypass-Einheit, die eine Schale mit einem oberen Umfangsrand umfasst. Am Umfangsrand ist ein Spülventil angebracht. Das Spülventil hat in seinem Gehäuse Öffnungen, um einen zentralen Sprühstrahl in die Schüssel zu geben, und Sprüharme, die sich um den Umfang der Schüssel erstrecken.

JP 2000-282529 A beschreibt eine Wasserabgabevorrichtung für eine Toilette. Die Wasserabgabevorrichtung enthält einen Wasserversorgungsteil, eine mit der Hand zu bedienenden Reinigungsdüse, einen flexiblen Schlauch, der den Wasserversorgungsteil und die Reinigungsdüse verbindet, und einen Aufhänger, an dem die Reinigungsdüse eingehängt wird.

Die Aufgabe der vorliegenden Erfindung besteht daher darin, ein Urinal bereitzustellen, mit dem die oben beschriebenen Probleme vermieden werden können und dem Benutzer ein angenehmes Erlebnis vermittelt werden kann.

Die Aufgabe wird gelöst durch Urinal gemäß Anspruch 1. Weiterbildungen der Erfindung sind jeweils in den Unteransprüchen angegeben.

Das erfindungsgemäße Urinal umfasst ein Becken zum Auffangen eines Urinstrahls und einen Duschkopf, der ausgebildet ist zum Abgeben eines Wasserstrahls zum Waschen des Penis nach und/oder während des Urinierens.

Wasserstrahl im Sinne der vorliegenden Erfindung umfasst ganz allgemein jede strahlförmige Form der Wasserabgabe, sei es ein einzelner Strahl wie bei einem Wasserhahn, eventuell über einen Perlator mit Luft durchsetzt, mehrere Strahlen nebeneinander wie bei einer Dusche, in einzelne Tropfen aufgelöste Strahlen oder Ähnliches. Vorzugsweise wird ein sanfter, warmer Wasserstrahl verwendet. Anstelle von purem Wasser kann der Wasserstrahl auch durch ein Gemisch aus Wasser und Seife gebildet sein.

Durch das Bereitstellen eines so ausgebildeten Urinals kann einem Benutzer die Möglichkeit gegeben werden, sich sofort nach dem Urinieren den Penis und optional auch gleichzeitig die Hände im Wasserstrahl zu waschen. Dadurch wird die Hygiene verbessert und ein angenehmes Sauberkeitsgefühl wie nach einem Duschen ermöglicht. Durch die verbesserte Hygiene kann auch die Gefahr von Infektionen bei Diabetespatienten verringert werden.

Weitere Merkmale und Zweckmäßigkeiten der Erfindung ergeben sich aus der Beschreibung von Ausführungsbeispielen anhand der beigefügten Zeichnungen.
- Fig. 1: zeigt eine perspektivische Ansicht eines Urinals gemäß einer ersten Ausführungsform der vorliegenden Erfindung.
- Fig. 2: zeigt eine Vorderansicht des in Fig. 1 gezeigten Urinals.
- Fig. 3: zeigt eine Seitenansicht des in Fig. 1 gezeigten Urinals.
- Fig. 4: zeigt eine perspektivische Ansicht eines Urinals gemäß einer zweiten Ausführungsform der vorliegenden Erfindung.

Mit Bezug auf die beigefügten Figuren 1 bis 3 wird zunächst ein Urinal 1 gemäß einer ersten Ausführungsform beschrieben. Dabei zeigt Fig. 1 eine perspektivische Ansicht, Fig. 2 eine Vorderansicht und Fig. 3 eine Seitenansicht des Urinals1.

Das Urinal 1 umfasst ein Becken 10 zum Auffangen des Urins und einen Deckel 12. Das Becken 10 und der Deckel 12 sind über eine Halterung 14 an einer Wand 16 so angebracht, dass ein oberer Rand 11 des Beckens 10 und ein unterer Rand 13 des Deckels 12 in einem Abstand voneinander und/oder in einem Winkel zueinander angeordnet sind. Dadurch ergibt sich an der Vorderseite des Urinals (in Fig. 1 und 3 der rechten Seite) ein hinreichend großer Abstand, den Penis unter dem Deckel 12 über das Becken 10 zu halten. Bei der Benutzung des Urinals dient der Deckel 12 als Sichtschutz des Penis vor den Blicken des Benutzers eines benachbarten Urinals. Der Deckel 12 kann fest oder schwenkbar montiert sein.

Bei dem in Fig. 1 dargestellten Beispiel ist für das Design von Becken und Deckel aus ästhetischen Gründen die Form einer leicht geöffneten Muschelschale gewählt. Die vorliegende Erfindung ist aber nicht auf dieses konkrete Design eingeschränkt.

Das Becken 10 wird von einer auf dem (nicht gezeigten) Boden aufstehenden Säule 18 gestützt. Bei dem in Fig. 1 dargestellten Beispiel ist die Säule nach unten verjüngt, die vorliegende Erfindung ist aber nicht darauf eingeschränkt.

In der vorliegenden Ausführungsform ist der Deckel 12 mit einer Wasserzuleitung 20 versehen, die innerhalb oder unterhalb des Deckels 12 zu einem Duschkopf 22 führt, der unterhalb des Vorderteils des Deckels angebracht ist und zum Abgeben eines Wasserstrahls 24 ausgebildet ist. Da die Wasserzuleitung 20 und der Duschkopf 22 in Fig. 1 durch den Deckel 12 verdeckt sind, sind sie gestrichelt dargestellt.

Eine Abflussleitung 26 dient zum Abführen des Urins und des von dem Duschkopf 22 abgegebenen Wassers 24 aus dem Becken 10. Bei dem in Fig. 1 dargestellten Beispiel verläuft die Abflussleitung 26 durch die Säule in den Boden.

In dem Becken 10 kann ein Rückspritzschutz 30 in Form einer Kugel (Perle) angeordnet sein, vorzugsweise oberhalb des Anschlusses der Abflussleitung 26. Der Rückspritzschutz 30 vermeidet durch seine gerundete Form das direkte Zurückspritzen des Urinstrahls.

An dem oberen Rand 11 des Beckens 10 und/oder dem unteren Rand 13 des Deckels 12 können Lichtquellen 32 angeordnet sein, beispielsweise aus Leuchtdioden gebildete Leuchtpunkte oder Leuchtbänder. Ähnliche Lichtquellen können auch an anderen Stellen des Urinals angebracht sein, beispielsweise zum Beleuchten des Duschkopfs oder der "Perle".

Während oder nach dem Urinieren kann der Duschkopf 22 durch den Benutzer manuell über einen Schalter oder Taster ausgelöst werden, aus hygienischen Gründen vorzugsweise berührungslos wie beispielsweise über eine Lichtschranke oder einen Näherungsschalter. Er kann aber auch automatisch ausgelöst werden, sobald ein Benutzer an das Urinal herantritt, beispielsweise durch einen Näherungsschalter. Nach dem Auslösen gibt der Duschkopf 22 einen Wasserstrahl 24 ab, der zum Waschen des Penis verwendet werden kann. Der Wasserstrahl kann automatisch nach einer vorbestimmten Zeit ausgeschaltet werden oder über einen Näherungsschalter, der das Entfernen des Benutzers von dem Urinal erfasst.

Mit einem so ausgebildeten Urinal wird dem Benutzer die Möglichkeit gegeben, sich sofort nach dem Urinieren den Penis zu waschen. Dadurch wird ein angenehmes Gefühl wie nach dem Duschen ermöglicht und verhindert, dass Urintropfen in die Hose oder Unterhose gelangen. Das Urinieren und das Duschen des Penis können auch gleichzeitig erfolgen. Durch den Rückspritzschutz werden Sauberkeit und Hygiene weiter verbessert. Durch die verbesserte Hygiene kann auch die Gefahr von Infektionen bei Diabetespatienten verringert werden. Auch der Sichtschutz durch den Deckel macht die Benutzung des Urinals angenehmer für den Benutzer. Diese Wirkungen und ein ansprechendes Design machen den Gang zum Urinieren zu einem angenehmen Erlebnis.

Fig. 4 zeigt eine perspektivische Ansicht eines Urinals 2 gemäß einer zweiten Ausführungsform der vorliegenden Erfindung.

Das in Fig. 4 gezeigte Urinal 2 unterscheidet sich von dem in Fig. 1 gezeigten Urinal 1 lediglich in der Anordnung des Duschkopfs und der Wasserzuleitung. Die übrigen Bestandteile entsprechen dem in Fig. 1 gezeigten Urinal 1 und werden daher nicht erneut beschrieben.

Bei dem Urinal 2 verläuft die Wasserzuleitung 21 (in Fig. 4 gestrichelt dargestellt) unterhalb des oder durch den Körper des Beckens 10, und der Duschkopf 23 ist am Vorderende des Beckens 10 angebracht. Nach dem Auslösen gibt der Duschkopf 23 einen Wasserstrahl 25 nach oben ab, der ebenso wie der nach unten gerichtete Wasserstrahl 24 bei der ersten Ausführungsform zum Waschen des Penis und evtl. zusätzlich der Hände verwendet werden kann. Somit können mit dem Urinal 2 dieselben Wirkungen erzielt werden wie mit dem Urinal 1.

In beiden Ausführungsformen können der Duschkopf und der Wasserstrahl 24 weiter so ausgebildet sein, dass gleichzeitig auch die Hände gewaschen werden können. Dadurch können als weitere Wirkung Waschbecken eingespart werden.

Neben den beiden oben dargestellten Ausführungsformen sind auch weitere Abwandlungen möglich. So kann beispielsweise die Abflussleitung durch den Körper des Beckens in die Wand führen. In diesem Fall enthält die Säule keine Wasserleitung. Die Säule kann auch ganz weggelassen sein und das gesamte Urinal nur über die Halterung an der Wand gehalten werden. Statt in Form einer Kugel kann der Rückspritzschutz auch in einer anderen gerundeten, das Rückspritzen des Urinstrahls verhindernden Form gebildet sein.

Das Urinal kann zusätzlich weitere, vorzugsweise berührungslos bedienbare Vorrichtungen enthalten, beispielsweise einen Seifenspender oder einen Papierspender für Papiertrockentücher oder eine Warmluftdüse ähnlich wie bei einem Händetrockner zum Trocknen des gewaschenen Penis und evtl. auch der Hände.

## Patentansprüche

1. Urinal (1), umfassend
ein Becken(10) zum Auffangen eines Urinstrahls,
einen Duschkopf (22, 23), der ausgebildet ist zum Abgeben eines Wasserstrahls (24, 25) zum Waschen des Penis nach dem und/oder während des Urinierens,
**dadurch gekennzeichnet, dass**
das Urinal (1, 2) ferner einen Deckel (12) umfasst, der als Sichtschutz des Penis vor den Blicken des Benutzers eines benachbarten Urinals ausgebildet ist,
wobei der Duschkopf (22) an einer Unterseite des Deckels (12) angeordnet ist.

2. Urinal (1, 2) gemäß Anspruch 1, wobei der Deckel so oberhalb des Beckens angeordnet ist, dass ein oberer Rand (11) des Beckens (10) und ein unterer Rand (13) des Deckels (12) in einem Abstand voneinander und/oder in einem Winkel zueinander angeordnet sind.

3. Urinal (2) gemäß Anspruch 1 oder 2, wobei
der Duschkopf (22) durch den Benutzer manuell ausgelöst werden kann,
wobei das Auslösen vorzugsweise berührungslos erfolgt.

4. Urinal (2) gemäß einem der Ansprüche 1 bis 3, wobei
der Duschkopf (22) automatisch ausgelöst wird, sobald das Urinal benutzt wird.

5. Urinal (2) gemäß einem der Ansprüche 1 bis 4, wobei
der Wasserstrahl automatisch nach einer vorbestimmten Zeit ausgeschaltet wird und/oder
der Wasserstrahl automatisch beim Entfernen des Benutzers von dem Urinal ausgeschaltet wird.

6. Urinal (2) gemäß einem der Ansprüche 1 bis 5, weiter umfassend einen Rückspritzschutz (30), der zum Verhindern des Rückspritzens des Urinstrahls ausgebildet ist.

7. Urinal (2) gemäß Anspruch 6, wobei der Rückspritzschutz (30) durch einen Körper mit gerundeten Oberflächen, vorzugsweise durch eine Kugel gebildet ist.

8. Urinal (2) gemäß einem der Ansprüche 1 bis 7, wobei
das Becken durch eine auf einem Boden aufsitzende Säule (18) gestützt wird.

9. Urinal (2) gemäß Anspruch 8, weiter umfassend eine Abflussleitung, (26) die durch die Säule hindurch (18) in den Boden führt.

10. Urinal (2) gemäß einem der Ansprüche 1 bis 9, weiter umfassend eine Abflussleitung, die in eine Wand führt, an der das Urinal befestigt ist.

11. Urinal (2) gemäß einem der Ansprüche 1 bis 10, weiter umfassend zumindest eine Lichtquelle (32), wobei
die zumindest eine Lichtquelle (32) vorzugsweise durch aus Leuchtdioden gebildete Leuchtpunkte oder Leuchtbänder gebildet ist und/oder
die zumindest eine Lichtquelle (32) vorzugsweise an dem oberen Rand (11) des Beckens (10) und/oder dem unteren Rand (13) des Deckels (12) angeordnet ist.

## Claims

1. A urinal (1), comprising
a basin (10) for collecting a jet of urine,
a shower head (22, 23) which is designed to deliver a jet of water (24, 25) for washing the penis after and/or during urination,
**characterised in that**
the urinal (1, 2) further comprises a lid (12) which is designed as a privacy screen of the penis from the eyes of the user of a neighbouring urinal,
wherein the showerhead (22) is arranged at an underside of the lid (12).

2. The urinal (1, 2) according to claim 1, wherein the lid is arranged above the basin in such a way that an upper rim (11) of the basin (10) and a lower rim (13) of the lid (12) are arranged at a distance from each other and/or at an angle to each other.

3. The urinal (2) according to claim 1 or 2, wherein the shower head (22) can be triggered manually by the user, wherein the triggering preferably takes place contactless.

4. The urinal (2) according to any one of claims 1 to 3, wherein
the shower head (22) is automatically triggered as soon as the urinal is used.

5. The urinal (2) according to any one of claims 1 to 4, wherein
the water jet is automatically switched off after a predetermined time and/or
the water jet is automatically switched off when the user moves away from the urinal.

6. The urinal (2) according to any one of claims 1 to 5, further comprising a backsplash guard (30) designed to prevent the urine jet from splashing back.

7. The urinal (2) according to claim 6, wherein the backsplash guard (30) is formed by a body with rounded surfaces, preferably by a ball.

8. The urinal (2) according to any one of claims 1 to 7, wherein
the basin is supported by a column (18) resting on a floor.

9. The urinal (2) according to claim 8, further comprising a drain pipe (26) which leads through the column (18) into the floor.

10. The urinal (2) according to any one of claims 1 to 9, further comprising a drain pipe (26) which leads into a wall to which the urinal is attached.

11. The urinal (2) according to any one of claims 1 to 10, further comprising at least one light source (32), wherein
at least one light source (32) is preferably formed by luminous dots or luminous strips formed from light-emitting diodes and/or
the at least one light source (32) is preferably arranged at the upper rim (11) of the basin (10) and/or the lower rim (13) of the lid (12).

## Revendications

1. Urinoir (1), comprenant
une cuvette (10), destinée à réceptionner un jet d'urine,
une douchette (22, 23), qui est conçue de sorte à distribuer un jet d'eau (24, 25) destiné à laver le pénis après et/ou pendant la miction,
**caractérisé en ce que**
l'urinoir (1, 2) comprend par ailleurs un couvercle (12), qui est conçu en tant que protection visuelle du pénis du regard de l'utilisateur d'un urinoir voisin,
la douchette (22) étant placée sur une face inférieure du couvercle (12).

2. Urinoir (1, 2) selon la revendication 1, le couvercle étant placé au-dessus de la cuvette, de telle sorte qu'un bord (11) supérieur de la cuvette (10) et un bord (13) inférieur du couvercle (12) soient placés avec un écart réciproque et/ou sous un angle mutuel.

3. Urinoir (2) selon la revendication 1 ou 2,
la douchette (22) pouvant être déclenchée manuellement par l'utilisateur, le déclenchement s'effectuant de préférence sans contact.

4. Urinoir (2) selon l'une quelconque des revendications 1 à 3,
la douchette (22) étant déclenchée automatiquement dès que l'urinoir est utilisé.

5. Urinoir (2) selon l'une quelconque des revendications 1 à 4,
le jet d'eau se mettant à l'arrêt automatiquement après un temps prédéfini et/ou
le jet d'eau se mettant à l'arrêt automatiquement lorsque l'utilisateur s'éloigne de l'urinoir.

6. Urinoir (2) selon l'une quelconque des revendications 1 à 5, comprenant par ailleurs une protection contre les éclaboussures (30), qui est conçue pour empêcher des éclaboussures du jet d'urine.

7. Urinoir (2) selon la revendication 6, la protection contre les éclaboussures (30) étant conçue par un corps disposant de surface arrondies, de préférence par une sphère.

8. Urinoir (2) selon l'une quelconque des revendications 1 à 7,
la cuvette étant soutenue par une colonne (18) reposant sur le sol.

9. Urinoir (2) selon la revendication 8, comprenant par ailleurs une conduite d'évacuation, (26) qui à travers la colonne (18), mène dans le sol.

10. Urinoir (2) selon l'une quelconque des revendications 1 à 9, comprenant par ailleurs une conduite d'évacuation, qui mène dans un mur, sur lequel est fixé l'urinoir.

11. Urinoir (2) selon l'une quelconque des revendications 1 à 10, comprenant par ailleurs au moins une source lumineuse (32),
l'au moins une source lumineuse (32) étant constituée de préférence de points lumineux constitués de diodes électroluminescentes ou de bandes lumineuses et/ou
l'au moins une source lumineuse (32) étant placée de préférence sur le bord (11) supérieur de la cuvette (10) et/ou sur le bord (13) inférieur du couvercle (12).
